# EUROPÄISCHE PATENTSCHRIFT

(11) **EP 4 613 659 B1**
(45) Veröffentlichungstag und Bekanntmachung des Hinweises auf die Patenterteilung: **15.07.2026**
(21) Anmeldenummer: 24162449.3
(22) Anmeldetag: 08.03.2024
(51) Int. Cl.: B65B 39/00, B65B 39/06, B65B 39/14

(54) **PRODUKTAUSGABEVORRICHTUNG**
PRODUCT DISPENSING DEVICE
DISPOSITIF DE DISTRIBUTION DE PRODUITS

(43) Veröffentlichungstag der Anmeldung: 10.09.2025
(73) Patentinhaber: MULTIPOND Wägetechnik GmbH, 84478 Waldkraiburg (DE)
(72) Erfinder: SCHICK, Julian, 84539 Zangberg (DE); WALDHÖR, Felix, 84367 Reut (DE); PETERS, Andreas, 84544 Aschau am Inn (DE)
(74) Vertreter: Prüfer & Partner mbB Patentanwälte · Rechtsanwälte

(56) Entgegenhaltungen:
- EP-A1- 3 460 423
- US-A- 4 375 826

## Beschreibung

Die vorliegende Erfindung bezieht sich auf eine Produktausgabevorrichtung, beispielsweise für ein Produktbereitstellungssystem, welches beispielsweise in Verbindung mit einer Kombinationswaage verwendet werden kann.

Bei der Befüllung von leeren Verpackungen, wie beispielsweise Beuteln, Bechern, Dosen oder ähnlichem, arbeiten moderne Verpackungsmaschinen mit einer so hohen Anzahl an Übergaben von Produktportionen pro Minute bzw. Taktfrequenz, dass es anspruchsvoll ist, die zu befüllenden Verpackungsbehälter in der kurzen zur Verfügung stehenden Zeit zuverlässig mit bestimmten Produktportionen, die zum Beispiel durch Wiegen, Zählen, zeitgesteuertem Dosieren oder ähnlichem erhalten worden sind, zu befüllen. Um Produktmengen, welche in die Verpackungsbehälter zu füllen sind, bereitzustellen, wird zum Beispiel eine entsprechende Anzahl herkömmlicher Abfüllwaagen oder eine Kombinationswaage verwendet. In beiden Fällen müssen die aus räumlich getrennten Wägebehältern der herkömmlichen Wagen oder der Kombinationswaage abgeworfenen Produktmengen der Einfüllstelle der Verpackungsmaschine zugeführt werden.

Hierzu sind aus dem Stand der Technik Produktausgabevorrichtungen bekannt.

EP 0 979 393 B1 beschreibt eine Produktausgabevorrichtung mit bewegbaren Auffangbehältern. Mit diesem System werden aus einem Wägesystem gewogene Produktmengen an eine erste und zweite Produktzuführvorrichtung abgegeben. Unter diesen sind ein entsprechender erster Auffangbehälter und ein entsprechender zweiter Auffangbehälter positioniert, welche jeweils mit Verschlussklappen versehen sind. Unter den Auffangbehältern ist eine Produktempfangsvorrichtung vorgesehen, welche in eine entsprechende Verpackungsmaschine mündet. Hierbei kann das Wägesystem gewogene Produktmengen in die erste oder die zweite Produktzuführvorrichtung ausgeben. Diese Produktmengen werden dann von den Auffangbehältern mit geschlossenem Verschluss so aufgefangen, dass die durch die Sammeltrichterwand auseinandergezogene Produktmengen durch einen sich verjüngenden Innenraum wieder in eine kompakte Form gesammelt werden. Die Auffangbehälter sind derart angeordnet, dass die Auslassöffnung eines entsprechenden Sammeltrichters in Richtung der Gravitationsbeschleunigung immer innerhalb des Umfangs der oberen Öffnung des Auffangbehälters positioniert ist, so dass sie sowohl in ihrer Ausgabestellung über der Produktempfangsvorrichtung als auch in einer anderen Stellung eine gewogene Produktmenge, welche vom Wägesystem ausgegeben wird, empfangen können. In einer entsprechenden Stellung sind in den Auffangbehältern enthaltene Produktmengen durch Öffnen der jeweiligen Verschlussklappen in die Produktempfangsvorrichtung abwerfbar.

EP 1 184 648 B1 offenbart eine ähnliche Produktausgabevorrichtung, welche zusätzlich mit einer Vorrichtung zum Öffnen der Verschlussklappen in der Aufnahmestellung versehen ist. Hierbei ist das Öffnen der Verschlussklappen auch unabhängig von der Stellung der Auffangbehälter (diese werden um eine Achse geschwenkt) variabel auswählbar. So wird es ermöglicht gezielt, zu verhindern, dass eine bestimmte Produktportion beispielweise eine Fehlmenge in die Produktempfangsvorrichtung gelangt. Diese Produktportion kann hingegen in einen gesonderten Aufnahmecontainer abgegeben werden.

EP 3 272 661 A1 offenbart eine Produktausgabevorrichtung für ein Produktbereitstellungssystem, in welcher eine erste Produktzuführvorrichtung und eine zweite Produktzuführvorrichtung Produktmengen in einem ersten Auffangbehälter und einem zweiten Auffangbehälter vorsehen. Beide Auffangbehälter sind jeweils mit ersten Verschlussklappen bzw. zweiten Verschlussklappen versehen. Sobald die Auffangbehälter über der Produktempfangsvorrichtung positioniert sind, können sich die Verschlussklappen schließen bzw. öffnen, um das Produkt in die Produktempfangsvorrichtung fallenzulassen. Die Auffangbehälter können zu einer Ausgabestellung des ersten Auffangbehälters geschwenkt werden oder aber zu einer Ausgabestellung des zweiten Auffangbehälters. Hierbei beginnt die Schwenkbewegung hin zu jeweils anderen Ausgabestellungen, bevor die Verschlussklappen sich geschlossen haben. Hierbei ist die Öffnungs- bzw. Schließrichtung der Verschlussklappen rechtwinklig zur Bewegungsrichtung der Schwenkbewegung.

Bei den Systemen gemäß dem Stand der Technik muss die bewegte Masse von Produktausgabevorrichtung und Produkt stets abgebremst werden, bevor sie abgeworfen wird. Dadurch sind die Übergaben der Produktportionen pro Minute, im Folgenden als Takt bezeichnet, bei den Systemen im Stand der Technik limitiert. Zudem hat eine Produktmasse bei Systemen gemäß dem Stand der Technik wenig Zeit, um sich zu beruhigen, d.h. sich kompakt in einem Abwurfbehälter zu sammeln.

Es ist daher eine Aufgabe der vorliegenden Erfindung, die Anzahl der Takte und die Effizienz und Zuverlässigkeit einer Produktausgabevorrichtung zu erhöhen.

Diese Aufgabe wird gelöst durch eine Produktausgabevorrichtung gemäß Anspruch 1 sowie einem Verfahren gemäß Anspruch 14. Weitere vorteilhafte Ausgestaltungen der vorliegenden Erfindung sind Gegenstand der Unteransprüche.

Eine erfindungsgemäße Produktausgabevorrichtung weist auf: mindestens zwei Auffangbehälter mit jeweils zugehöriger Produktzuführvorrichtung. Die Auffangbehälter wiederum weisen an ihrer Unterseite jeweils mindestens eine Schließvorrichtung auf. Die Auffangbehälter sind dazu angepasst, definierte Produktmengen auszugeben.

Die Auffangbehälter sind dazu angepasst, eine gemeinsame Taumelbewegung auszuführen. Das heißt, das System von Auffangbehältern führt eine Taumelbewegung aus, alle Auffangbehälter haben dann die gleiche Bewegungsrichtung. Die Auffangbehälter sind zum Ausgeben einer bereitgestellten Produktmenge durch die Taumelbewegung abwechselnd in einen Ausgabebereich bringbar, in der der Auslass des entsprechenden Auffangbehälters in dem Ausgabebereich über dem Öffnungsquerschnitt einer Produktempfangsvorrichtung angeordnet ist, vorzugsweise im Wesentlichen mittig, und die entsprechende Schließvorrichtung sich im geöffneten Zustand befindet.

Die Bewegung der Auffangbehälter kann auch als dreidimensionale Schwenkbewegung bezeichnet werden. Die Auffangbehälter werden so zwischen Produktzuführvorrichtung und Produktempfangsvorrichtung dreidimensional bewegt, ohne dass das System von Auffangbehältern rotiert.

Die Bewegungsrichtung des Produkts wird ebenfalls vorgegeben. Die mindestens zwei Auffangbehälter ändern ihre Position zueinander nicht, das System von Auffangbehältern wird mit einer dreidimensionalen Schwenkbewegung im Raum geschwenkt.

Durch die Taumelbewegung, welche eine dreidimensionale Schwenkbewegung ist, ist eine ruhigere Bewegung möglich, das System hat mindestens die Dauer eines Taktes Zeit, um ein Produkt aufzunehmen und entsprechend zu beruhigen, das heißt abzubremsen, bevor es abgeworfen wird. Die Produktportion ist somit kompakter.

Ferner ist ein modularer und einfacher Aufbau möglich. Ferner ist ein zentraler Abwurf in die Produktausgabevorrichtung, ohne große Streuung, möglich.

Somit kann eine effizientere Produktübergabe stattfinden.

Vorzugsweise sind die Auffangbehälter an einer Haltevorrichtung angebracht, weiter vorzugsweise weist die Haltevorrichtung mehrere Haltearme auf, mit welchen jeweils ein Auffangbehälter verbunden ist.

So wird sichergestellt, dass die Auffangbehälter gemeinsam bewegt werden, und gemeinsam eine Taumelbewegung durchlaufen.

Vorzugsweise ist oberhalb der Auffangbehälter eine Platte angeordnet, welche in den Bereichen, in welchen unterhalb ein Auffangbehälter vorgesehen ist, eine Ausnehmung aufweist. Entsprechende Ausgabeöffnungen der Produktzuführvorrichtungen sind oberhalb der jeweiligen Ausnehmung vorgesehen. So können beispielsweise entsprechende Produktzuführvorrichtungen von einem Teil einer Kombinationswaage verwendet werden.

So kann Produkt aus den Produktzuführvorrichtungen durch die Ausnehmungen in darunter liegende Auffangbehälter fallen.

Vorzugsweise sind die Ausnehmungen dazu angepasst, eine Verbindung von den Produktzuführvorrichtungen zu den jeweiligen Auffangbehältern über den ganzen Bewegungsablauf der Auffangbehälter herzustellen. Die Querschnitte bilden dann immer eine Flucht, Produkt kann so also immer von der Produktzuführvorrichtung in die Auffangbehälter gelangen. So kann die für einen Abwurf vorhandene Zeit optimal genutzt werden.

Vorzugsweise ist weiterhin eine Antriebseinrichtung vorhanden, welche mit der Haltevorrichtung verbunden ist, und die Antriebseinrichtung ist dazu eingerichtet, eine Taumelbewegung der Auffangbehälter hervorzurufen.

Vorzugsweise besteht die Antriebseinrichtung aus einer Antriebseinheit sowie einer Verbindungseinheit. Die Antriebseinheit ist dazu angepasst, eine Drehbewegung auszuführen, und die Verbindungseinheit ist dazu angepasst, die Drehbewegung der Antriebseinheit in eine Taumelbewegung zu übersetzen. So ist ein einfacher Antrieb möglich, wobei hier die Verbindungseinheit konstant angetrieben wird, so dass sich die Auffangbehälter mit einer konstanten Bewegung bewegen können.

Vorzugsweise weist die Verbindungseinheit eine Lagerung auf, welche die Drehbewegung um mindestens zwei Achsen ermöglicht. So kann eine Taumelbewegung sehr einfach aus einer Drehbewegung hervorgerufen werden. Eine solche Lagerung kann beispielsweise ein Kugelgelenk oder Kardangelenk sein.

Vorzugsweise ist die Lagerung mit einer Dichtvorrichtung hygienegerecht abgedichtet. Dies erlaubt den Einsatz in der Lebensmittelindustrie oder lebensmittelverarbeitenden Industrie.

Vorzugsweise weist jeder Auffangbehälter einen Öffnungs- und Schließmechanismus für die jeweils mindestens eine Schließvorrichtung auf, welche dazu angepasst ist, den Öffnungszustand bei mindestens einer Schließvorrichtung abhängig von der Position des Auffangbehälters zu beeinflussen. So ist es mechanisch problemlos möglich, den Öffnungszustand der entsprechenden Schließvorrichtung so zu beeinflussen, so dass diese nur geöffnet ist und Produkt ausgeben kann, wenn die entsprechende Ausgabeöffnung des Auffangbehälters über der Produktempfangsvorrichtung platziert ist.

Vorzugsweise ist pro Auffangbehälter ein Betätigungselement vorgesehen, welches gegenüber der Auffangbehälter ortsfest ist und dazu eingerichtet ist, den Öffnungs- und Schließmechanismus für die jeweils mindestens eine Schließvorrichtung abhängig vom Schwenkzustand des Auffangbehälter zu betätigen. Beispielsweise sind die Betätigungselemente an der Platte angebracht.

So kann sichergestellt werden, dass sich eine Schließvorrichtung eines Auffangbehälters nur dann öffnet, wenn sie oberhalb der Produktempfangsvorrichtung platziert ist. Auch eine aufwändige Steuerung der Schließvorrichtung kann verzichtet werden, da der Öffnungszustand der Schließvorrichtung abhängig von der Position des Auffangbehälters gestaltet werden kann.

Vorzugsweise ist die Produktausgabevorrichtung dazu angepasst, die Produktmengen an eine Produktempfangsvorrichtung auszugeben, Produktempfangsvorrichtung trichterförmig, vorzugsweise als parabolischer Trichter, ausgestaltet, was ermöglicht, dass Produkte sicher und ohne Streuung aufgefangen werden können. Ein parabolischer Trichter ermöglicht einen noch besseren Produktfluss, indem er eine natürliche Flugbahn von Produktpartikeln fördert - da so eine Fall-Laufbahn vorgegeben werden kann.

Vorzugsweise ist wobei die Schließvorrichtung dazu angepasst, außerhalb des Ausgabebereichs geöffnet zu werden um bestimmte Produktportionen außerhalb der Produktempfangsvorrichtung abzuwerfen, weiter vorzugsweise durch die Veränderung der Position eines Betätigungselements, wobei Produktportionen vorzugsweise in eine zweite Produktempfangsvorrichtung abwerfbar sind. So kann eine Fehlauswurfvorrichtung realisiert werden, d.h. Fehlabwürfe gelangen sind in die Produktempfangsvorrichtung.

Vorzugsweise verlaufen die Mittelachsen der Auffangbehälter schräg nach unten, und die Mittelpunkte des Einlasses der Auffangbehälter liegen auf einem virtuellen Kreis. Weiter vorzugsweise schneiden sich die Mittelachsen der Auffangbehälter jedoch unterhalb der Auffangbehälter nicht virtuell in einem Punkt, sondern sind windschief zueinander.

Oben (in Fallrichtung des Produkts gesehen) sind die Mittelachsen der Auffangbehälter weiter voneinander entfernt als weiter unten bzw. am untersten Punkt.

So können die Produktzuführvorrichtungen einfach und platzsparend oberhalb der Auffangbehälter angeordnet werden.

Ebenfalls lässt sich dadurch erreichen, dass mit dem Durchlaufen der Taumelbewegung der jeweilige Auslass der Auffangbehälter radial zum Ausgabebereich nach innen bewegt wird, und radial nach außen, wenn der Auffangbehälter nicht in der Abwurfstellung ist.

So kann das Produkt möglichst nah der Mitte ausgeworfen werden, es kann Fallweg eingespart werden, was weiterhin zur Beruhigung des Produkts beiträgt.

Vorzugsweise sind die Auffangbehälter an ihrem unteren Ende abgeschrägt, und jeweils mindestens eine Verschlussklappe liegt an der Schräge an.

So kann die Verschlussklappe ohne viel Energie geöffnet und geschlossen werden, und zudem ist so ein einfacher und unkomplizierter Abwurf des Produkts möglich.

Vorzugsweise sind an drei oder vier Produktzuführvorrichtungen entsprechende Auffangbehälter vorgesehen. Dies erlaubt schnellere Taktfrequenzen.

Ein erfindungsgemäßes Verfahren zum Betätigen einer Produktausgabevorrichtung umfasst, dass die Auffangbehälter eine Taumelbewegung vollziehen, in der sich die Auffangbehälter abwechselnd über den Ausgabebereich der Produktempfangsvorrichtung bewegen. So kann sichergestellt werden, dass die Auffangbehälter abwechselnd in die Produktempfangsvorrichtung entleert werden.

Vorzugsweise öffnet sich die Schließvorrichtung des Auffangbehälters, welcher sich oberhalb des Ausgabebereichs der Produktempfangsvorrichtung befindet. So wird sichergestellt, dass ein vollständiger Abwurf der Produkte erfolgt, und dass das Produkt auch komplett von der Produktempfangsvorrichtung aufgefangen wird. So wird die Effizienz der Produktausgabevorrichtung weiter erhöht.

Im Folgenden werden bevorzugte Ausführungsformen der vorliegenden Erfindung unter Bezugnahme auf die beiliegenden Zeichnungen näher beschrieben.
- Fig. 1: ist eine Seitenansicht von Komponenten einer Produktausgabevorrichtung.
- Fig. 2: ist eine vereinfachte Ansicht im Vergleich zu Fig. 1, wobei hier die Auffangbehälter nicht dargestellt sind.
- Fig. 3: ist eine Schnittansicht, und stellt die gleiche vereinfachte Ansicht wie in Fig. 2 dar.
- Fig. 4: ist eine erweiterte Seitenansicht einer Produktausgabevorrichtung, wobei hier die Produktzuführvorrichtungen ebenfalls dargestellt sind.
- Fig. 5: ist eine Ansicht von oben auf eine entsprechende Platte sowie auf die Produktzuführvorrichtungen, unterhalb derer die Auffangbehälter vorgesehen sind.
- Fig. 6: zeigt einen kompletten Zyklus der Produktausgabe für ein System mit drei Auffangbehältern.
- Fig.7: zeigt eine Seitenansicht von Komponenten einer Produktausgabevorrichtung, wobei zwei Produktempfangsvorrichtungen vorgesehen sind.

In Fig. 1 sind wichtige Komponenten einer Produktausgabevorrichtung 1 dargestellt. Unterhalb einer Platte 7, welche hier als Scheibe ausgeführt ist, sind drei Auffangbehälter 3, 3' und 3" angeordnet. Hier sind nur der erste Auffangbehälter 3 und der zweite Auffangbehälter 3' im Detail sichtbar - der dritte Auffangbehälter 3" ist hier hinter dem ersten Auffangbehälter 3 und dem zweiten Auffangbehälter 3' angeordnet und daher nicht komplett sichtbar. Die Auffangbehälter 3 und 3' sind jeweils mit einer Schließvorrichtung 4 bzw. 4' verschließbar, das untere Ende der Auffangbehälter 3 und 3' ist abgeschrägt, so dass die Schließvorrichtungen 4 bzw. 4' an die Schräge anliegen können.

In Fig. 1 ist der erste Auffangbehälter 3 im geschlossenen Zustand, der zweite Auffangbehälter 3' ist im geöffneten Zustand.

An den Auffangbehältern 3, 3' ist ferner jeweils ein Öffnungs- und Schließmechanismus 10, 10' vorgesehen, welcher die Öffnung der jeweiligen Schließvorrichtung 4, 4' steuert. An der Platte 7 sind Betätigungselemente 11 befestigt, und abhängig vom Schwenkzustand der jeweiligen Auffangbehälter 3, 3' betätigen die Betätigungselemente 11 den Öffnungs- und Schließmechanismus 10, 10' der Schließvorrichtung 4, 4', so dass diese entweder offen oder geschlossen sind. Auf der Platte 7 aufgesetzt ist ein Gehäuse 9e, in welchem entsprechend die Antriebseinrichtung 9 (hier nicht dargestellt) vorgesehen ist. Unter den Auffangbehältern 3, 3' und 3" ist eine Produktempfangsvorrichtung 5, hier als parabolischer Trichter ausgeführt, angeordnet.

Fig. 2 zeigt eine vereinfachte Darstellung, hier sind keine Auffangbehälter dargestellt. Es ist wiederum die scheibenförmige Platte 7 dargestellt, auch diese ist auf das Gehäuse 9e aufgesetzt. Weiterhin sind wiederum an der Platte 7 Betätigungselemente 11, 11' und 11' vorgesehen, in diesem Fall sind drei davon sichtbar. Unterhalb der Platte 7 ist eine Haltevorrichtung 6 vorgesehen, an dieser sind drei Haltearme 6a, 6a' and 6a" vorgesehen. Die Haltevorrichtung 6 ist mit der Antriebseinrichtung 9 (hier nicht dargestellt) verbunden - mit der Platte 7 ist die Haltevorrichtung 6 beweglich verbunden. Zwischen der Haltevorrichtung 6 und der Platte 7 ist eine Dichtvorrichtung 9d vorgesehen, welchen den Zwischenraum zwischen unterer Seite der Platte 7 und der Haltevorrichtung 6 entsprechend abdichtet.

Die Haltearme 6a, 6a' und 6a" sind dazu angepasst, eine Taumelbewegung zu durchlaufen, wodurch sich die Haltearme 6a, 6a' und 6a" abwechselnd heben und senken.

Fig. 3 ist eine Schnittdarstellung auf Basis der Fig. 2, hier sind einige weitere Komponenten zu sehen. Hier ist erkennbar, dass in der Platte 7 eine Ausnehmung 8 vorgesehen ist - durch diese kann Produkt in einen darunterliegenden Auffangbehälter (hier nicht dargestellt) abgeworfen werden. Außerdem ist ersichtlich, dass innerhalb des Gehäuses 9e eine Verbindungseinheit 9b vorgesehen ist, welche eine Lagerung 9c aufweist, welche innerhalb der Platte 7 platziert ist. Darunter ist eine Dichtvorrichtung 9d angeordnet. Am oberen Ende der Verbindungseinheit 9b ist ein Kurbelelement 9f vorgesehen, in welchem das obere Ende der Verbindungseinheit 9b gelagert ist. Wenn das Kurbelelement 9f durch eine Antriebseinheit 9a rotiert wird, dreht sich die Verbindungseinheit 9b nicht, sie schwenkt sich allerdings in einer dreidimensionalen Pendelbewegung.

Fig. 4 zeigt eine komplettere Darstellung einer Produktausgabevorrichtung 6, mit grundsätzlich den gleichen Komponenten wie die Fig. 1, nur dass hier oberhalb der Platte 7 eine erste und zweite Produktzuführvorrichtung 2, 2' vorgesehen ist (die dritte Produktzuführvorrichtung 2" ist hier verdeckt und somit nicht dargestellt). Durch in der Platte 7 vorgesehene Ausnehmungen 8, 8' sowie 8" (hier nicht dargestellt) kann Produkt aus den Produktzuführvorrichtung 2, 2' in den darunter liegenden ersten Auffangbehälter 3 und zweiten Auffangbehälter 3' fallen.

Fig. 5 zeigt eine Ansicht von oben auf die Platte 7, hier wird ersichtlich, dass hier drei Ausnehmungen 8, 8' sowie 8" vorgesehen sind. Ferner ist hier die Verbindungseinheit 9b gezeigt, welche sich in der Mitte befindet. Es ist ersichtlich, dass hier drei Produktzuführvorrichtungen 2, 2' sowie 2" vorhanden sind, diese münden jeweils trichterförmig in einer Ausnehmung 8, 8' und 8".

Fig. 6 zeigt eine vollständigen Bewegungzyklus der Produktausgabevorrichtung, bei welchem das Kurbelelement 9b einmal vollständig (360°) rotiert wird und bei welchem sich alle drei Auffangbehälter 3, 3' und 3" einmal öffnen.

Oben ist jeweils eine Ansicht von unten auf die Platte 7 und die drei Auffangbehälter 3, 3' sowie 3" dargestellt - unten eine Seitenansicht von vorne, hier sind jeweils auch die Öffnungs- und Schließmechanismen 10, 10' sowie zumindest ein Betätigungselement 11 ersichtlich. In der isometrischen Ansicht sind allerdings nur die ersten und zweiten Auffangbehälter 3 und 3' gezeigt - der dritte Auffangbehälter 3" ist verdeckt.

In Fig. 6 (a) ist die Ausgangsstellung dargestellt, hier liegt also der Drehwinkel bei 0° des Kurbelelements 9f. Hier ist der erste Auffangbehälter 3 komplett durch die Schließvorrichtung 4 verschlossen, der zweite Auffangbehälter 3' ist komplett geöffnet, und der Auffangbehälter 3" ist komplett durch die entsprechende Schließvorrichtung 4" verschlossen. Das untere Ende des geöffneten zweiten Auffangbehälters 3' befindet sich nun mittig (unterhalb des virtuellen Mittelpunkts der Platte 7).

In Fig. 6 (b) hat sich das Kurbelelement 9f um 60° gedreht, entsprechend anders ist der Neigungswinkel der Verbindungsvorrichtung 9b - ober halb der Platte 7 ist die Verbindungsvorrichtung 9b nach vorne geschwenkt, unterhalb der Platte 7 entsprechend nach hinten). Hier ist ersichtlich, dass sich der erste Auffangbehälter 3 hin zur Mitte geschwenkt hat und sich teilweise geöffnet hat, der zweite Auffangbehälter 3' ist auch noch teilweise geöffnet, befindet sich aber nun in einer Schließbewegung und hat sich etwas von der Mitte weg geschwenkt. Der dritte Auffangbehälter 3" ist weiterhin geschlossen.

In Fig. 6 (c) hat sich das Kurbelelement 9f um weitere 60° gedreht, und somit ist ein Drehwinkel von 120° relativ zur Ausgangsposition eingestellt. Durch die Bewegung des Kurbelelements 9f hat sich das Verbindungselement 9b oberhalb der Platte 7 nun nach links geschwenkt, unterhalb der Platte 7 nach rechts. Der erste Auffangbehälter 3 ist nun komplett geöffnet und über die Mitte geschwenkt, der zweite Auffangbehälter 3' ist nun komplett geschlossen, und ebenfalls der dritte Auffangbehälter 3" ist durch die entsprechende Schließvorrichtung 4" komplett verschlossen.

In Fig. 6 (d) hat sich nun das Kurbelelement 9f um weitere 60° gedreht, es ist nun ein Winkel von 180° relativ zur Ausgangsposition eingestellt. Das Verbindungselement 9b hat sich nun oberhalb der Platte 7 nach links hinten geneigt, unterhalb der Platte 7 dann entsprechend nach links vorne. Der erste Auffangbehälter 3 ist nun noch teilweise geöffnet und befindet sich in einer Schließbewegung und hat sich etwas von der Mitte weg geschwenkt, der zweite Auffangbehälter 3' ist komplett geschlossen und bleibt geschlossen, und der dritte Auffangbehälter 3" befindet sich in der Öffnungsbewegung und ist nur teilweise geöffnet und hat sich hin zur Mitte geschwenkt.

In Fig. 6 (e) hat sich das Kurbelelement 9f um weitere 60° gedreht, es ist nun ein Winkel von 240° relativ zur Ausgangsposition eingestellt. Das Verbindungselement 9b ist nun oberhalb der Platte 7 nach hinten geneigt, unterhalb der Platte 7 entsprechend nach vorne. Der erste Auffangbehälter 3 ist komplett geschlossen und bleibt auch geschlossen, der zweite Auffangbehälter 3' ist ebenfalls komplett geschlossen, und der dritte Auffangbehälter 3" ist komplett geöffnet und befindet sich nun direkt über der Mitte, das heißt über der Abwurfposition.

In Fig. 6 (f) wurde das Kurbelelement 9f um weitere 60° gedreht, nun mit einem Drehwinkel von 300° relativ zur Ausgangsposition. Das Verbindungselement 9b ist nun oberhalb der Platte 7 nach hinten rechts geneigt, oberhalb der Platte 7 entsprechend nach vorne links. Hier ist zu sehen, dass der erste Auffangbehälter 3 komplett geschlossen ist, der zweite Auffangbehälter 3' sich öffnet und teilweise geöffnet ist und sich hin zur Mitte schwenkt, und der dritte Auffangbehälter 3" sich in einer Schließbewegung befindet, aber noch teilweise geöffnet ist.

Aus Fig. 6 wird ersichtlich, dass nur ein Auffangbehälter 3, 3' oder 3" sich zur Mitte hin schwenkt, dann die entsprechende Schließvorrichtung 4, 4' oder 4" öffnet, dann das Produkt abwerfen kann, und dann in eine Schließbewegung eintritt, während sich ein anderer Abwurfbehälter 3', 3" oder 3 schon in Richtung Mitte bewegt und anfängt, sich zu öffnen. So kann ein schneller, kompakter und zuverlässiger Abwurf realisiert werden.

Fig. 7 zeigt eine ähnliche Ansicht wie Fig. 1. Hier sind allerdings zwei Produktempfangsvorrichtungen 5 und 5' vorgesehen, beide beispielhaft als parabolische Trichter ausgeführt. Der innere Produktempfangsvorrichtung 5 wird wie in Fig. 1 dazu verwendet, Produktmengen aus den drei Auffangbehälter 3, 3' und 3" zu empfangen, wenn sich diese mittig, also im Ausgabebereich, befinden. Die äußere Produktempfangsvorrichtung 5' hat einen größeren Durchmesser und ist um die innere Produktempfangsvorrichtung 5 herum angeordnet. Sie dient dazu, Fehlabwürfe aufzufangen. Für Fehlabwürfe (z.B. falsche Produktmengen) kann jedes Betätigungselement 11 nach oben gezogen werden, damit sich der jeweilige Auffangbehälter 3, 3' und 3" entsprechend in einer Position außerhalb des Ausgabebereichs ebenfalls öffnen kann.

Die vorliegende Anmeldung ist nicht auf die oben genannten Ausführungsformen beschränkt. Es wäre auch denkbar, dass die Auffangbehälter 3, 3', 3" fest mit einer Platte 7 verbunden sind, und sich diese Scheibe mit einer Taumelbewegung bewegt. Ferner sind beliebig viele Auffangbehälter realisierbar. Eine Platte 7 ist zudem nicht zwingend zur Realisierung der Erfindung notwendig - es sind daher auch Ausführungsformen ohne Platte 7 denkbar.

### Bezugszeichenliste

- 1: Produktausgabevorrichtung
- 2, 2', 2": Produktzuführvorrichtung
- 3, 3', 3": Auffangbehälter
- 4, 4', 4": Schließvorrichtung
- 5, 5': Produktempfangsvorrichtung
- 6: Haltevorrichtung
- 6a, 6a', 6a": Haltearm
- 7: Platte
- 8, 8', 8": Ausnehmung
- 9: Antriebseinrichtung
- 9a: Antriebseinheit
- 9b: Verbindungseinheit
- 9c: Lagerung
- 9d: Dichtvorrichtung
- 9e: Gehäuse
- 9f: Kurbelemement
- 10, 10', 10": Öffnungs- und Schließmechanismus
- 11, 11', 11": Betätigungselement

- P: Produktmenge
- A: Ausgabebereich

## Patentansprüche

1. Produktausgabevorrichtung (1), aufweisend:
mindestens zwei Auffangbehälter (3, 3', 3") mit jeweils zugehöriger Produktzuführvorrichtung (2, 2', 2"), wobei die Auffangbehälter (3, 3', 3") an ihrer Unterseite jeweils eine Schließvorrichtung (4, 4', 4") aufweisen, und dazu angepasst ist, Produktmengen (P) auszugeben,
wobei die Auffangbehälter (3, 3', 3) dazu angepasst sind, eine gemeinsame Taumelbewegung auszuführen,
wobei die Auffangbehälter (3, 3', 3") zum Ausgeben einer bereitgestellten Produktmenge (P) durch die Taumelbewegung abwechselnd nacheinander in einen Ausgabebereich (A) bringbar sind, in dem der Auslass desjenigen Auffangbehälters (3, 3', 3") über dem Öffnungsquerschnitt einer Produktempfangsvorrichtung (5) angeordnet ist und die entsprechende Schließvorrichtung (4, 4', 4") sich im geöffneten Zustand befindet.

2. Produktausgabevorrichtung (1) gemäß Anspruch 1, wobei die Auffangbehälter (3, 3', 3") an einer Haltevorrichtung (6) angebracht sind, wobei die Haltevorrichtung (6) vorzugsweise mehrere Haltearme (6a, 6a', 6a") umfasst, mit welchen jeweils ein Auffangbehälter (3, 3', 3") verbunden ist. (früher 3)

3. Produktausgabevorrichtung (1) gemäß einem der vorhergehenden Ansprüche, wobei oberhalb der Auffangbehälter (3, 3', 3") eine Platte (7) angeordnet ist, welche in den Bereichen, in welchen unterhalb der Platte (7) ein Auffangbehälter (3, 3', 3") vorgesehen ist, eine Ausnehmung (8, 8', 8") aufweist, welche dazu angepasst ist, das Produkt aus Produktzuführvorrichtungen (2, 2', 2"`) den jeweiligen Auffangbehältern (3, 3', 3") zuzuführen.

4. Produktausgabevorrichtung (1) gemäß Anspruch 3, wobei die Ausnehmungen (8, 8', 8") dazu angepasst sind, eine Verbindung von den Produktzuführvorrichtungen (2, 2', 2‴) zu den jeweiligen Auffangbehältern (3, 3', 3") über den ganzen Bewegungsablauf der Auffangbehälter (3, 3', 3") herzustellen.

5. Produktausgabevorrichtung (1) gemäß einem der vorhergehenden Ansprüche, welche weiterhin eine Antriebseinrichtung (9) aufweist, welche mit der Haltevorrichtung (6) verbunden ist, wobei die Antriebseinrichtung (9) dazu eingerichtet ist, eine Taumelbewegung der Auffangbehälter (3, 3', 3") hervorzurufen.

6. Produktausgabevorrichtung (1) gemäß Anspruch 5, wobei die Antriebseinrichtung (9) aus einer Antriebseinheit (9a) sowie einer Verbindungseinheit (9b) besteht, wobei die Antriebseinheit (9a) dazu angepasst ist, eine Drehbewegung auszuführen, und die Verbindungseinheit (9b) dazu angepasst ist, die Drehbewegung der Antriebseinheit (9a) in eine Taumelbewegung zu übersetzen.

7. Produktausgabevorrichtung (1) gemäß Anspruch 6, wobei die Verbindungseinheit (9b) eine Lagerung (9c) beinhaltet welche die Drehbewegung um mindestens zwei Achsen ermöglicht.

8. Produktausgabevorrichtung (1) gemäß Anspruch 7, wobei die Lagerung (9c) mit einer Dichtvorrichtung (9d) hygienegerecht abgedichtet ist.

9. Produktausgabevorrichtung (1) gemäß einem der vorhergehenden Ansprüche, wobei jeder Auffangbehälter (3, 3', 3") einen Öffnungs- und Schließmechanismus (10, 10', 10") für die jeweilige mindestens eine Schließvorrichtung (4, 4', 4") aufweist, welcher dazu angepasst ist, den Öffnungszustand der mindestens einen Schließvorrichtung (4, 4', 4") abhängig von der Position des Auffangbehälters (3, 3', 3") zu beeinflussen.

10. Produktausgabevorrichtung (1) gemäß Anspruch 9, wobei pro Auffangbehälter (3, 3', 3") ein Betätigungselement (11, 11', 11") vorgesehen ist, welches gegenüber dem Auffangbehälter (3, 3', 3") ortsfest ist und welches dazu eingerichtet ist, den Öffnungs- und Schließmechanismus (10, 10', 10") für die jeweilige mindestens eine Schließvorrichtung (4) abhängig von der Position des Auffangbehälters (3, 3', 3") zu betätigen.

11. Produktausgabevorrichtung (1) gemäß einem der vorhergehenden Ansprüche, die dazu angepasst ist, die Produktmengen (P) an eine Produktempfangsvorrichtung (5, 5') auszugeben,
wobei die Produktempfangsvorrichtung (5) vorzugsweise trichterförmig, weiter vorzugsweise in der Form eines parabolischen Trichters ausgestaltet ist.

12. Produktausgabevorrichtung (1) gemäß einem der vorhergehenden Ansprüche 10 oder 11, wobei die Schließvorrichtung (4) dazu angepasst ist, außerhalb des Ausgabebereichs (A) geöffnet zu werden um bestimmte Produktportionen außerhalb der Produktempfangsvorrichtung (5) abzuwerfen, vorzugsweise durch die Veränderung der Position eines Betätigungselements (11, 11', 11"), wobei Produktportionen vorzugsweise in eine weitere Produktempfangsvorrichtung (5') abwerfbar sind.

13. Produktausgabevorrichtung (1) gemäß einem der vorhergehenden Ansprüche, wobei die Mittelachsen der Auffangbehälter (3, 3', 3") schräg nach unten verlaufen und die Mittelpunkte des Einlasses der Auffangbehälter (3, 3', 3") auf einem virtuellen Kreis liegen.

14. Verfahren zur Betätigung einer Produktausgabevorrichtung (1) gemäß einem der vorhergehenden Ansprüche, wobei die Auffangbehälter (3, 3', 3") eine Taumelbewegung vollziehen, in der sich die Auffangbehälter (3, 3', 3") abwechselnd über den Ausgabebereich der Produktempfangsvorrichtung (5) bewegen.

15. Verfahren zur Betätigung einer Produktausgabevorrichtung (1) gemäß Anspruch 14, wobei sich die Schließvorrichtung (4, 4', 4") des Auffangbehälters (3, 3', 3") öffnet, welcher sich oberhalb des Ausgabebereichs (A') der Produktempfangsvorrichtung (5) befindet.

## Claims

1. Product dispensing device (1), comprising:
at least two collecting containers (3, 3', 3"), each with a respective product feeder (2, 2', 2"), where the collecting containers (3, 3', 3") each have a closing device (4, 4', 4") on their bottom side, and are adapted to dispense product quantities (P),
wherein the collecting containers (3, 3', 3") are adapted to perform a common tumbling motion,
wherein, for the purpose of dispensing a provided product quantity (P), the collecting containers (3, 3', 3") are moveable one after another through the tumbling motion into a dispensing area (A), in which the outlet of the respective collecting container (3, 3', 3") is positioned above the opening cross-section of a product receiving device (5) and the corresponding closing device (4, 4', 4") is in the opened state.

2. Product dispensing device (1) according to claim 1, wherein the collecting containers (3, 3', 3") are attached to a holding device (6), wherein the holding device (6) preferably comprises a plurality of holding arms (6a, 6a', 6a"), to each of which a collecting container (3, 3', 3") is connected.

3. Product dispensing device (1) according to one of the preceding claims, wherein a plate (7) is arranged above the collecting containers (3, 3', 3"), which has a recess (8, 8', 8") in the areas where a collecting container (3, 3', 3") is provided below the plate (7), which is adapted to feed the product from product feeders (2, 2', 2") to the respective collecting containers (3, 3', 3").

4. Product dispensing device (1) according to claim 3, wherein the recesses (8, 8', 8") are adapted to establish a connection from the product feeders (2, 2', 2") to the respective collecting containers (3, 3', 3") over the entire motion process of the collecting containers (3, 3', 3").

5. Product dispensing device (1) according to one of the preceding claims, which also comprises a drive mechanism (9), which is connected to the holding device (6), wherein the drive mechanism (9) is configured to cause a tumbling motion of the collecting containers (3, 3', 3").

6. Product dispensing device (1) according to claim 5, wherein the drive device (9) consists of a drive unit (9a) and a connecting unit (9b), wherein the drive unit (9a) is adapted to perform a rotary motion, and the connecting unit (9b) is adapted to convert the rotary motion of the drive unit (9a) into a tumbling motion.

7. Product dispensing device (1) according to claim 6, wherein the connecting unit (9b) contains a bearing (9c) that enables rotational movement about at least two axes.

8. Product dispensing device (1) according to claim 7, wherein the bearing (9c) is sealed with a sealing device (9d) in a hygienic manner.

9. Product dispensing device (1) according to one of the preceding claims, wherein each collecting container (3, 3', 3") has an opening and closing mechanism (10, 10', 10") for the respective at least one closing device (4, 4', 4"), which is adapted to influence the opening state of the at least one closing device (4, 4', 4") depending on the position of the collecting container (3, 3', 3").

10. Product dispensing device (1) according to claim 9, wherein one actuating element (11, 11', 11") is provided for each collecting container (3, 3', 3"), which is stationary with respect to the collecting container (3, 3', 3") and which is configured to actuate the opening and closing mechanism (10, 10', 10") for the respective at least one closing device (4) depending on the position of the collecting container (3, 3', 3").

11. Product dispensing device (1) according to one of the preceding claims, which is adapted to dispense the product quantities (P) to a product receiving device (5, 5'),
wherein the product receiving device (5) is preferably funnel-shaped, more preferably in the form of a parabolic funnel.

12. Product dispensing device (1) according to claim 10 or 11, wherein the closing device (4) is adapted to be opened outside the dispensing area (A) to dispense certain product portions outside the product receiving device (5), preferably by changing the position of an actuating element (11, 11', 11"), wherein product portions are preferably dischargeable into a further product receiving device (5').

13. Product dispensing device (1) according to one of the preceding claims, wherein the central axes of the collecting containers (3, 3', 3") extend obliquely downward and the centers of the inlet of the collecting containers (3, 3', 3") lie on a virtual circle.

14. Method for actuating a product dispensing device (1) according to one of the preceding claims, wherein the collecting containers (3, 3', 3") perform a tumbling motion in which the collecting containers (3, 3', 3") move alternately over the dispensing area of the product receiving device (5).

15. Method for actuating a product dispensing device (1) according to claim 14, wherein the closing device (4, 4', 4") of the collecting container (3, 3', 3"), which is positioned above the dispensing area (A') of the product receiving device (5), opens.

## Revendications

1. Dispositif de distribution de produit (1), comprenant :
au moins deux récipients collecteurs (3, 3', 3"), chacun avec un dispositif d'alimentation de produit respectif (2, 2', 2"), où les récipients collecteurs (3, 3', 3") ont chacun un dispositif de fermeture (4, 4', 4") sur leur côté inférieur, et sont adaptés pour distribuer des quantités de produit (P),
où les récipients collecteurs (3, 3', 3") sont adaptés pour effectuer un mouvement de culbutage commun,
où, pour distribuer une quantité de produit fournie (P), les récipients collecteurs (3, 3', 3") sont mobiles l'un après l'autre par le mouvement de culbutage dans une zone de distribution (A), dans laquelle la sortie du récipient collecteur respectif (3, 3', 3") est positionnée au-dessus de la section transversale d'ouverture d'un dispositif de réception de produit (5) et le dispositif de fermeture correspondant (4, 4', 4") est dans l'état ouvert.

2. Dispositif de distribution de produit (1) selon la revendication 1, où les récipients collecteurs (3, 3', 3") sont fixés à un dispositif de maintien (6), où le dispositif de maintien (6) comprend de préférence une pluralité de bras de maintien (6a, 6a', 6a"), à chacun desquels un récipient collecteur (3, 3', 3") est relié.

3. Dispositif de distribution de produit (1) selon l'une des revendications précédentes, où une plaque (7) est agencée au-dessus des récipients collecteurs (3, 3', 3"), qui a un évidement (8, 8', 8") dans les zones où un récipient collecteur (3, 3', 3") est prévu en dessous de la plaque (7), qui est adapté pour alimenter le produit des dispositifs d'alimentation de produit (2, 2', 2") aux récipients collecteurs respectifs (3, 3', 3").

4. Dispositif de distribution de produit (1) selon la revendication 3, où les évidements (8, 8', 8") sont adaptés pour établir une liaison des dispositifs d'alimentation de produit (2, 2', 2") aux récipients collecteurs respectifs (3, 3', 3") sur l'ensemble du processus de mouvement des récipients collecteurs (3, 3', 3").

5. Dispositif de distribution de produit (1) selon l'une des revendications précédentes, qui comprend également un mécanisme d'entraînement (9), qui est relié au dispositif de maintien (6), où le mécanisme d'entraînement (9) est configuré pour provoquer un mouvement de culbutage des récipients collecteurs (3, 3', 3").

6. Dispositif de distribution de produit (1) selon la revendication 5, où le dispositif d'entraînement (9) se compose d'une unité d'entraînement (9a) et d'une unité de liaison (9b), où l'unité d'entraînement (9a) est adaptée pour effectuer un mouvement de rotation, et l'unité de liaison (9b) est adaptée pour convertir le mouvement de rotation de l'unité d'entraînement (9a) en un mouvement de culbutage.

7. Dispositif de distribution de produit (1) selon la revendication 6, où l'unité de liaison (9b) contient un palier (9c) qui permet un mouvement de rotation autour d'au moins deux axes.

8. Dispositif de distribution de produit (1) selon la revendication 7, où le palier (9c) est rendu étanche avec un dispositif d'étanchéité (9d) d'une manière hygiénique.

9. Dispositif de distribution de produit (1) selon l'une des revendications précédentes, où chaque récipient collecteur (3, 3', 3") a un mécanisme d'ouverture et de fermeture (10, 10', 10") pour l'au moins un dispositif de fermeture respectif (4, 4', 4"), qui est adapté pour influencer l'état d'ouverture de l'au moins un dispositif de fermeture (4, 4', 4") en fonction de la position du récipient collecteur (3, 3', 3").

10. Dispositif de distribution de produit (1) selon la revendication 9, où un élément d'actionnement (11, 11', 11") est prévu pour chaque récipient collecteur (3, 3', 3"), qui est fixe par rapport au récipient collecteur (3, 3', 3") et qui est configuré pour actionner le mécanisme d'ouverture et de fermeture (10, 10', 10") pour l'au moins un dispositif de fermeture respectif (4) en fonction de la position du récipient collecteur (3, 3', 3").

11. Dispositif de distribution de produit (1) selon l'une des revendications précédentes, qui est adapté pour distribuer les quantités de produit (P) à un dispositif de réception de produit (5, 5'),
où le dispositif de réception de produit (5) est de préférence en forme d'entonnoir, plus préférablement sous la forme d'un entonnoir parabolique.

12. Dispositif de distribution de produit (1) selon la revendication 10 ou 11, où le dispositif de fermeture (4) est adapté pour être ouvert à l'extérieur de la zone de distribution (A) pour distribuer certaines portions de produit à l'extérieur du dispositif de réception de produit (5), de préférence en changeant la position d'un élément d'actionnement (11, 11', 11"), où des portions de produit sont de préférence déchargeables dans un autre dispositif de réception de produit (5').

13. Dispositif de distribution de produit (1) selon l'une des revendications précédentes, où les axes centraux des récipients collecteurs (3, 3', 3") s'étendent obliquement vers le bas et les centres de l'entrée des récipients collecteurs (3, 3', 3") se trouvent sur un cercle virtuel.

14. Procédé pour actionner un dispositif de distribution de produit (1) selon l'une des revendications précédentes, où les récipients collecteurs (3, 3', 3") effectuent un mouvement de culbutage dans lequel les récipients collecteurs (3, 3', 3") se déplacent alternativement sur la zone de distribution du dispositif de réception de produit (5).

15. Procédé pour actionner un dispositif de distribution de produit (1) selon la revendication 14, où le dispositif de fermeture (4, 4', 4") du récipient collecteur (3, 3', 3"), qui est positionné au-dessus de la zone de distribution (A') du dispositif de réception de produit (5), s'ouvre.
